# FASCICULE DE BREVET EUROPEEN

(11) **EP 0 364 363 B1**
(45) Date de publication et mention de la délivrance du brevet: **23.12.1992**
(21) Numéro de dépôt: 89402820.8
(22) Date de dépôt: 12.10.1989
(51) Int. Cl.: F28F 9/02

(54) **Dispositif de raccord rapide pour une boîte à fluide solidaire d'un vase d'expansion**
Schnellverbindungsvorrichtung für eine Endkammer mit Ausdehnungsgefäss
Rapid-connection device for a header box with expansion chamber

(30) Priorité: 13.10.1988 FR 8813489
(43) Date de publication de la demande: 18.04.1990
(73) Titulaire: VALEO THERMIQUE MOTEUR, 78320 Le Mesnil Saint-Denis (FR); HUTCHINSON, F-75008 Paris (FR)
(72) Inventeur: Renault, Christophe, F-78150 Le Chesnay (FR)
(74) Mandataire: Netter, André

(56) Documents cités:
- EP-A- 0 061 597
- FR-A- 2 458 379
- FR-A- 2 579 308

## Description

L'invention concerne un ensemble selon le préambule de la revendication 1 comme décrit dans la Demande de Brevet FR-A-2 579 308.

Cet ensemble peut être prévu pour un échangeur de chaleur, notamment pour véhicule automobile, comportant un faisceau de tubes formé soit par des tubes en U reliant l'une à l'autre les deux chambres de la boîte à fluide, soit par des tubes droits divisés en deux groupes qui relient respectivement les deux chambres à une seconde boîte à fluide située à l'opposé de la première. Ce dispositif de raccord rapide remplace les dispositifs classiques comportant un embout d'entrée et un embout de sortie faisant saillie en deux endroits éloignés de la boîte à fluide, et sur lesquels on enfile par des opérations séparées des tuyaux souples.

Cependant il a pu être constaté que ce dispositif présente l'inconvénient de ne pas pouvoir être utilisé dans le cas où la boîte à fluide est surmontée d'un vase d'expansion.

Le but de l'invention est de procurer un ensemble du type défini ci-dessus qui soit utilisable lorsque la boîte à fluide est formée d'une seule pièce avec un vase d'expansion.

Selon l'invention, les ouvertures sont ménagées dans une portion de paroi séparant la boîte à fluide d'un vase d'expansion formé également par ladite pièce et dont le volume interne est adjacent aux deux chambres, et l'organe de raccord pénètre dans le vase d'expansion.

Avantageusement, la cloison de la boîte à fluide est sensiblement plane sur toute son étendue et les ouvertures d'entrée et de sortie sont disposées de part et d'autre du plan de la cloison.

L'invention prévoit également que la boîte à fluide et/ou le vase d'expansion d'une part, l'organe de raccord d'autre part, présentent des moyens de verrouillage mutuel en position de raccordement.

Selon un mode de réalisation de l'invention, l'organe de raccord comprend deux tubulures d'entrée et de sortie s'étendant sensiblement parallèlement à la paroi de séparation et présentant des ouvertures latérales respectives qui viennent respectivement en correspondance des ouvertures d'entrée et de sortie de la boîte à fluide.

Selon une caractéristique avantageuse, l'organe de raccord comprend un bouchon traversé par les tubulures d'entrée et de sortie et obturant une ouverture du vase d'expansion.

Dans un exemple de réalisation, le bouchon s'engage dans un logement tubulaire appartenant à la pièce qui forme la boîte à fluide et le vase d'expansion, ce logement étant défini, sur une partie de sa circonférence, par un rebord en saillie sur la paroi extérieure de la boîte à fluide.

Des moyens peuvent en outre être prévus selon l'invention pour relier un circuit de dégazage au vase d'expansion. Dans ce cas, l'organe de raccord peut comprendre une tubulure de dégazage traversant le bouchon et débouchant directement dans le vase d'expansion.

D'autres avantages de l'invention ressortiront de la description donnée ci-après d'un exemple de réalisation, et des dessins annexés, dans lesquels :
- la figure 1 est une vue partielle en élévation, partiellement en coupe selon la ligne I-I de la figure 2, d'un échangeur de chaleur de véhicule automobile comportant un dispositif de raccord rapide selon l'invention;
- la figure 2 est une vue partielle de l'échangeur, partiellement en coupe selon la ligne II-II de la figure 1; et
- la figure 3 est une vue partielle en coupe selon la ligne III-III de la figure 2.

Les figures 1 à 3 illustrent partiellement un échangeur de chaleur de véhicule automobile comprenant au moins une boîte à fluide, ici une boîte à fluide supérieure 6, associée à un collecteur 16.

Celui-ci est traversé par les extrémités supérieures de tubes 17 d'un faisceau de tubes orientés verticalement et s'étendant chacun sensiblement sur toute la largeur de la boîte à fluide 6, lesdits tubes pouvant communiquer par leur extrémité inférieure avec une boîte à fluide inférieure (non représentée). La boîte à fluide 6 est surmontée d'un vase d'expansion 7 formé d'une seule pièce moulée avec elle. La boîte à fluide est divisée intérieurement, dans sa direction longitudinale, en deux chambres 10 et 11 par une cloison 12 entièrement plane s'étendant transversalement. La cloison 12, moulée d'une seule pièce avec la boîte à fluide, est en liaison étanche par son extrémité inférieure avec le collecteur 16, et se raccorde par la partie restante de son périmètre à la paroi de la boîte à fluide, et en particulier à une portion de paroi plane 18 dans laquelle sont ménagées, de part et d'autre de la cloison et au voisinage de celle-ci, deux ouvertures circulaires 8 en correspondance des chambres 10 et 11 respectivement. La portion 18, parallèle au collecteur 16, constitue une paroi de séparation entre les chambres 10 et 11 d'une part et l'intérieur du vase d'expansion d'autre part, la boîte à eau et le vase d'expansion étant écartés l'un de l'autre sur la partie restante de leur étendue. La pièce moulée formant la boîte à eau et le vase d'expansion présentent un manchon tubulaire 19 d'axe horizontal entourant une ouverture 20 prévue sur une paroi du vase d'expansion. La partie supérieure du manchon 19 est en regard du vase d'expansion et se raccorde directement à sa paroi, tandis que la partie inférieure du manchon est constituée par un rebord 19′ en saillie sur une portion de paroi latérale 21 de la boîte à fluide.

L'organe de raccord 1 du dispositif selon l'invention, moulé d'une seule pièce, comprend un bouchon 5 qui s'engage dans le manchon 19 pour obturer l'ouverture 20 du vase d'expansion. Dans l'exemple représenté, le bouchon 5 comprend une paroi de fond 22 et un rebord annulaire 23 faisant saillie vers le vase d'expansion à partir de la périphérie de la paroi 22. Un joint d'étanchéité 13 est interposé entre le manchon 19 et le rebord 23. La paroi de fond 22 est traversée par deux tubulures d'entrée et de sortie de fluide 2 et 3 dont les axes, comme celui du manchon 19 et du bouchon 23, sont parallèles au plan de la portion de paroi 18. Les tubulures 2 et 3 sont ouvertes à leur extrémité extérieure au vase d'expansion, pour être raccordées à des tuyaux souples, et leurs extrémités intérieures pénètrent dans ledit vase. A l'intérieur du vase d'expansion, les extrémités des tubulures 2 et 3 présentent des ouvertures latérales 24 qui, quand le bouchon est convenablement enfoncé dans le manchon, viennent en coïncidence respectivement avec les deux ouvertures 8 des chambres de la boîte à fluide. Les tubulures 2 et 3 sont conformées de façon à venir s'appliquer étroitement sur la face de la portion de paroi 18 tournée vers le vase d'expansion, en ne permettant pratiquement aucune communication entre l'intérieur des tubulures et l'intérieur du vase d'expansion. Une troisième tubulure 4, parallèle aux tubulures 2 et 3, fait saillie vers l'extérieur à partir de la paroi de fond 22 du bouchon pour être raccordée à un circuit de dégazage, et communique avec l'intérieur du vase d'expansion par son extrémité intérieure 25 raccordée à la paroi 22.

L'organe de raccord 1 présente deux pattes flexibles 14 saillantes vers l'intérieur à partir de la paroi 22 et coopérant avec des ouvertures prévues sur des nervures 15 solidaires du vase d'expansion et/ou de la boîte à fluide pour assurer le verrouillage mutuel des deux pièces.

## Revendications

1. Ensemble composé d'une pièce formant boîte à fluide (6) pour un échangeur de chaleur, comprenant une chambre d'entrée de fluide et une chambre de sortie de fluide (10,11) séparées l'une de l'autre par une cloison (12), et présentant des ouvertures d'entrée et de sortie (8) adjacentes pour les deux chambres, et d'un organe de raccord monobloc (1) muni d'au moins deux passages de fluide (2,3) et propre à être monté sur la boîte à fluide de façon que ces deux passages de fluide communiquent respectivement avec les deux ouvertures de la boîte à fluide, caractérisé en ce que les ouvertures sont ménagées dans une portion de paroi (18) séparant la boîte à fluide d'un vase d'expansion (7) formé également par ladite pièce et dont le volume interne est adjacent aux deux chambres, et que l'organe de raccord pénètre dans le vase d'expansion.

2. Ensemble selon la revendication 1, caractérisé en ce que la cloison (12) de la boîte à fluide est sensiblement plane sur toute son étendue et que les ouvertures d'entrée et de sortie sont disposées de part et d'autre du plan de la cloison et au voisinage de celle-ci.

3. Ensemble selon l'une des revendications 1 et 2, caractérisé en ce que la boîte à fluide et/ou le vase d'expansion d'une part, l'organe de raccord d'autre part présentent des moyens (14, 15) de verrouillage mutuel en position de raccordement.

4. Ensemble selon l'une des revendications précédentes, caractérisé en ce que l'organe de raccord comprend deux tubulures d'entrée et de sortie (2, 3) s'étendant sensiblement parallèlement à ladite portion de paroi (18) et présentant des ouvertures latérales respectives (24) qui viennent respectivement en correspondance des ouvertures d'entrée et de sortie (8) de la boîte à fluide.

5. Ensemble selon la revendication 4, caractérisé en ce que l'organe de raccord comprend un bouchon (5) traversé par les tubulures d'entrée et de sortie et obturant une ouverture (20) du vase d'expansion.

6. Ensemble selon la revendication 5, caractérisé en ce que le bouchon (5) s'engage dans un logement tubulaire (19) appartenant à la pièce qui forme la boîte à fluide et le vase d'expansion, ce logement étant défini, sur une partie de sa circonférence, par un rebord (19′) en saillie sur la paroi extérieure (21) de la boîte à fluide.

7. Ensemble selon l'une des revendications précédentes, caractérisé en ce qu'il comprend en outre des moyens (4, 25) pour relier un circuit de dégazage au vase d'expansion (7).

8. Ensemble selon l'une des revendications 5 et 6 et la revendication 7, caractérisé en ce que l'organe de raccord comprend une tubulure de dégazage (4) traversant le bouchon (5) et débouchant directement dans le vase d'expansion.

## Patentansprüche

1. Einheit, bestehend aus einem Teil, welches die Endkammer für einen Wärmetauscher bildet, enthaltend eine Einlaufkammer und eine Auslaufkammer für das Medium (10, 11), die voneinander durch eine Trennwand (12) getrennt sind, und versehen mit aneinander angrenzenden Einlauf- und Auslauföffnungen (8) für die beiden Kammern sowie einem einteiligen Verbindungsorgan (1), welches mit wenigstens zwei Durchtritten für das Medium (2, 3) versehen ist und so an der Endkammer angebracht werden kann, daß diese beiden Durchtritte für das Medium jeweils mit den beiden Öffnungen der Endkammer kommunizieren, **dadurch gekennzeichnet,** daß die Öffnungen in einem Wandteil (18) angebracht sind, der die Endkammer von einem Ausdehnungsgefäß (7) trennt, welches ebenfalls von dem genannten Teil gebildet wird und dessen Innenvolumen an die beiden Kammern angrenzt, und daß das Verbindungsorgan in das Ausdehnungsgefäß eindringt.

2. Einheit nach Anspruch 1, **dadurch gekennzeichnet**, daß die Trennwand (12) der Endkammer über die gesamte Abmessung im wesentlichen flach ist und daß die Einlauf- und Auslauföffnungen beiderseits der Ebene der Trennwand und in deren Nähe angeordnet sind.

3. Einheit nach einem der Ansprüche 1 und 2, **dadurch gekennzeichnet,** daß die Endkammer bzw. das Ausdehnungsgefäß einerseits und das Verbindungsorgan andererseits Mittel (14, 15) zur gegenseitigen Verriegelung in Anschlußposition aufweisen.

4. Einheit nach einem der vorherigen Ansprüche, **dadurch gekennzeichnet,** daß das Verbindungsorgan zwei Stutzen, einen Einlaufund einen Auslaufstutzen (2, 3) enthält, die sich im wesentlichen parallel zu dem genannten Wandteil (18) erstrecken und entsprechende Seitenöffnungen (24) aufweisen, die jeweils den Einlauf- bzw. Auslauföffnungen (8) der Endkammer entsprechen.

5. Einheit nach Anspruch 4, **dadurch gekennzeichnet,** daß das Verbindungsorgan einen Stöpsel (5) enthält, durch den die Einlaufund Auslaufstutzen hindurchtreten und der eine Öffnung (20) des Ausdehnungsgefäßes verschließt.

6. Einheit nach Anspruch 5, **dadurch gekennzeichnet,** daß der Stöpsel (5) in eine rohrförmige Aufnahme (19) eingreift, die zu dem Teil gehört, welches die Endkammer und das Ausdehnungsgefäß bildet, wobei diese Aufnahme an einem Teil des Kreisumfangs durch einen Rand (19') begrenzt wird, der an der Außenwand (21) der Endkammer vorspringt.

7. Einheit nach einem der vorherigen Ansprüche, **dadurch gekennzeichnet,** daß sie außerdem Mitte1 (4, 25) zum Anschluß eines Entgasungskreislaufs an das Ausdehnungsgefäß (7) enthält.

8. Einheit nach einem der Ansprüche 5 und 6 und nach Anspruch 7, **dadurch gekennzeichnet,** daß das Verbindungsorgan einen Entgasungsstutzen (4) enthält, der durch den Stöpsel (5) hindurchtritt und direkt in das Ausdehnungsgefäß einmündet.

## Claims

1. An assembly comprising a component defining a fluid manifold (6) for a heat exchanger, including a fluid inlet chamber and a fluid outlet chamber (10, 11) separated from each other by a bulkhead (12), and having, adjacent to each other, inlet and outlet ports (8) for the two chambers, together with an integral connecting portion (1) which is provided with at least two fluid passages (2, 3) and which is adapted to be mounted on the fluid manifold in such a way that the two said fluid passages communicate respectively with the two ports of the fluid manifold, characterised in that the ports are formed in a wall portion (18), separating the fluid manifold from an expansion chamber (7) which is also defined by the said component, with the hollow interior of the expansion chamber being adjacent to the two chambers, and that the connecting portion penetrates into the expansion chamber.

2. An assembly according to Claim 1, characterised in that the bulkhead (12) of the fluid manifold is substantially flat over its whole extent, and that the inlet and outlet ports are disposed on either side of the plane of the bulkhead and in the vicinity of the latter.

3. An assembly according to Claim 1 or Claim 2, characterised in that the fluid manifold and/or the expansion chamber on the one hand, and the connecting portion on the other hand, define means (14, 15) for locking them together in the connected position.

4. An assembly according to one of the preceding Claims, characterised in that the connecting portion includes two inlet and outlet tube portions (2, 3) extending substantially parallel to the said wall portion (18) and having respective lateral apertures (24) which come respectively into register with the inlet and outlet ports (8) of the fluid manifold.

5. An assembly according to Claim 4, characterised in that the connecting portion comprises a plug element (5) through which the inlet and outlet tube portions extend, and which obturates an aperture (20) of the expansion chamber.

6. An assembly according to Claim 5, characterised in that the plug element (5) is engaged in a tubular housing (19) which is part of the component that defines the fluid manifold and the expansion chamber, this housing being defined, over part of its circumference, by a projecting flange (19) on the outer wall (21) of the fluid manifold.

7. An assembly according to one of the preceding Claims, characterised in that it further includes means (4, 25) for connecting a de-gassing circuit to the expansion chamber (7).

8. An assembly according to one of Claims 5 and 6 and Claim 7, characterised in that the connecting portion includes a de-gassing tube portion (4) extending through the plug element (5) and opening directly into the expansion chamber.
